# EUROPÄISCHE PATENTSCHRIFT

(11) **EP 0 108 375 B1**
(45) Veröffentlichungstag und Bekanntmachung des Hinweises auf die Patenterteilung: **17.01.1990**
(21) Anmeldenummer: 83110891.5
(22) Anmeldetag: 02.11.1983
(51) Int. Cl.: B41C 1/04

(54) **Verfahren zur Kontrolle von elektronenstrahlgravierten Druckformoberflächen**
Inspection method for electron beam engraved printing surfaces
Procédé de contrôle de surfaces d'impression gravées à l'aide d'un faisceau électronique

(30) Priorität: 04.11.1982 DE 3240653
(43) Veröffentlichungstag der Anmeldung: 16.05.1984
(73) Patentinhaber: DR.-ING. RUDOLF HELL GmbH, D-24149 Kiel (DE)
(72) Erfinder: Beisswenger, Siegfried, D-2308 Preetz (DE); Boppel, Wolfgang, D-2308 Preetz (DE)

(56) Entgegenhaltungen:
- DE-A- 2 354 323
- US-A- 3 881 108
- APPLIED PHYSICS LETTERS, Band 34, Nr. 5, 1. März 1979, Seiten 310-312, American Institute of Physics, New York, US; R.L. SELIGER et al.: "A high-intensity scanning ion probe with submicrometer spot size"

## Beschreibung

### Verfahren zur Kontrolle von elektronenstrahlgravierten Druckformoberflächen.

Die vorliegende Erfindung betrifft ein Verfahren zur Kontrolle von elektronenstrahlgravierten Druckformoberflächen gemäß dem Patentanspruch.

Es sind bereits Verfahren zur Herstellung von Druckformen mittels Elektronerstrahl bekannt, bei denen das Matenal der Druckformoberfläche mittels des Elektronenstrahls entfernt wird, siehe beispielsweise DD-A 55 965, in der das Prinzip Elektronenstrahlgravur beschrieben ist. Es ist aber wünschenswert, das Resultat der Gravur, d.h. die in die Druckformoberfläche eingravierten Näpfchen zu kontrollieren, d.h. sichtbar zu machen. Bei Geräten zur Materialbearbeitung, z. B. DE-B-1 099 695, ist zu diesem Zweck ein Stereomikroskop in dem elektronischen Strahlerzeuger eingebaut.

Bei der DE-B-1 299 498 ist ein separater Kontrollstrahlengang vorgesehen, der auf einen Strahlungsempfänger 19 gerichtet ist. Als Strahlungsempfänger ist ein fotoelektrischer Wandler vorgesehen, dem ein Anzeigegerät nachgeschaltet ist, aus dessen Ausschlag direkt auf den Fokussierungszustand des Elektronenstrahls geschlossen werden kann. Dieses Signal kann dann zur Intensitätssteuerung des Bearbeitungsstrahls verwendet werden.

Aus dem Dokument US-A-3 881 108 ist eine lonen-Mikro-Prüfsonde bekannt, um Proben in Richtung von mit der Sonde geätzten Vertiefungen zu analysieren. Fig. 9 dieses Dokumentes zeigt den prinzipiellen Aufbau eines entsprechenden lonenstrahlerzeugers mit dem in eine Probe zuerst eine Oberflächenvertiefung geätzt und dann mit demselben lonenstrahlerzeugungssystem die geätzte Oberfläche der Probe elektronenmikroskopisch abgetastet und sichtbar gemacht wird, indem die dabei emittierten Sekundärionen mittels eines Massenspektrometers aufgefangen werden und einer Katodenstrahlröhre, deren Elektronenstrahl synchron mit der Abtastbewegung des lonenstrahls abgelenkt wird, steuern. Ein Nachteil dieser Anordnung besteht darin, daß auch während des Mikroskopbetriebes ein Ätzen der Probe stattfindet.

Aus DE-A-2 354 323 ist ein Verfahren zur Herstellung einer gravierten Druckfläche und eine Vorrichtung zur Durchführung des Verfahrens bekannt, bei dem sowohl ein Ionen als auch ein Elektronenstrahl zur Gravur von Druckformoberflächen vorgeschlagen wird. Die Sichtbarmachung der gravierten Druckformoberfläche mittels des Elektronenstrahlerzeugungssystems ist dort zwar nicht angesprochen, aber ohne besondere Vorkehrungen würde auch hier der nachteilige Effekt einer Nachgravur beim Abtasten der Oberfläche auftreten. Aus Applied Physics Letters, Band 34, Nr. 5, 1 März 1975, Seiten 310-312 ist weiterhin ein Verfahren bekannt, um Halbleiteroberflächen zuerst zu bearbeiten und dann elektronenmikroskopisch mit derselben Einrichtung zu überprüfen.

Hierbei wird eine Flüssigmetall-Gallium-lonenquelle zum maskenlosen Dotieren von Halbleitern verwendet. Eine solche Ionenquelle mit geringer Leistung ist zwar für die Bearbeitung von Halbleitersubstraten und deren elektronenmikroskopische Untersuchung, aber nicht zur Gravur von Druckformen geeignet, da ihre Leistungsfähigkeit bei weitem nicht ausreicht, um z. B. einen kompletten Tiefdruckzylinder aus Kupfer, dessen Oberfläche mehrere Zeitungsseiten aufnehmen soll, in einem Zuge zu gravieren.

Einige dieser Einrichtungen sind zwar zur direkten optischen Kontrolle von gravierten Oberflächen, aber nicht zur Gravur von Druckformoberflächen geeignet, da hierzu besondere Elektronenstrahlerzeugungssysteme erforderlich sind.

Der Erfindung liegt die Aufgabe zugrunde, ein Verfahren zum Herstellen von Druckformen anzugeben, bei dem eine einfachere und sichere Kontrolle der erzeugten Näpfchen mit einem speziell für die Gravur von Druckformoberflächen entwickelten Elektronenstrahlerzeugungssystem möglich wird.

Die Erfindung erreicht dies durch die im Patentanspruch angegebenen Merkmale und wird wie folgt näher erläutert.

Um den Elektronenstrahlerzeuger zur Materialbearbeitung auf Elektronenstrahlmikroskop-Betrieb umzuschalten, wird erfindungsgemäß der Strahl auf ca. 1 _{I}lm Durchmesser gegenüber der Betriebsartgravur verkleinert. Außerdem erfährt der Strahl eine x- und y-Ablenkung, um den darzustellenden Näpfchenbereich abzutasten. Die dabei erzeugten Sekundärelektronen werden detektiert, und als Videosignal zur Ansteuerung eines Monitors verwendet.

Ein großer Vorteil der vorliegenden Erfindung liegt darin, daß keine besondere optische Kontrolleinrichtung oder ein separates Elektronenstrahlmikroskop vorgesehen werden muß, sondern daß mit der Elektronenstrahlkanone, die für die Materialbearbeitung ausgelegt ist, aufgrund der vorliegenden Erfindung auf einfache Weise ein Elektronenstrahlmikroskop-Betrieb während der Gravurpausen ermöglicht wird. Elektronenstrahlmikroskope sind zwar an sich bekannt, aber Elektronenstrahlmikroskope wiederum können nicht zur Materialbearbeitung verwendet oder umgebaut werden. Bezüglich der bekannten Elektronenstrahlmikroskope wird auf das Buch von L. Reimer und G. Pfefferkorn, Raster-Elektronenmikroskopie, Springer Verlag Berlin, Heidelberg, New York 1977, Kapitel 1 Einführung, Seiten 1, 2 und 3 verwiesen, in dem in der Figur 1.1 mit dazugehöriger Beschreibung der schaltungstechnische Aufbau für die Detektion der Sekundärelektronen sowie des Anschlusses des'4Monitors angegeben ist.

Bei der vorliegenden Erfindung wird von einem Elektronenstrahlerzeugungssystem ausgegangen, daß speziell für die Materialbearbeitung und Druckformherstellung entwickelt worden ist. Die Erfindung wird im folgenden anhand der Figuren 1 und 2 näher erläutert. Es zeigen:
Figur 1 den Aufbau einer Einrichtung zur Durchführung des Verfahrens und
Figur 2 den Aufbau des Elektronenstrahlerzeugungssystems für Gravur- und Mikroskopbetrieb.

Figur 1 zeigt einen Druckzylinder (1) mit eingravierten Näpfchen (2), welche von einem Elektronenstrahl (3) hergestellt worden sind. Solche Druckzylinder werden als Druckformen im Tiefdruck verwendet, wobei beim Druckprozeß die Näpfchen, die je nach zu druckendem Tonwert unterschiedliches Volumen haben, mit Druckfarbe gefüllt und die Druckfarbe beim Drucken auf den Bedruckstoff übertragen wird.

In Figur 1 sind im einzelnen die Elektronenoptik und der Strahlengang eines Elektronenstrahlerzeugers dargestellt, mittels dessen die Erfindung durchgeführt werden kann. Der Elektronenstrahl (3) geht von einer beheizten Kathode (4), welche in einem Heizstromkreis (41) liegt, der eine Spannungsquelle Vₖ (z. B. 6 Volt) aufweist. Der Strahl durchläuft den Wehnelt-Zylinder (5) und die Anode (6) und kommt zu einem ersten Linsensystem (7), das in Figur 2 näher dargestellt ist. Der Wehnelt-Zylinder (5) liegt im Stromkreis (51) mit der Spannungsquelle Vw (z. B. 100 Volt) und die Anode (6) in einem Stromkreis (61) mit einer Spannungsquelle Va für die Anodenspannung (5 bis -50 KV).

Weiterhin ist eine Aperturblende (8) vorgesehen und der von der Blende durchgelassene Strahl durchläuft eine Ablenkeinheit (9) und ein zweites Linsensystem (10), bevor er auf den Gravurzylinder (1) auftrifft. Die Ablenkeinheit (9) dient dazu, den Ablenkstrahl zeilenförmig über die abzutastenden Näpfchen (2) zu bewegen. Diese Abtastbewegung wird gleichzeitig vom Elektronenstrahl (11) einer Bildröhre (12) mittels einer zweiten Ablenkeinheit (13) durchgeführt. Die Erzeugung der entsprechenden Ablenkströme erfolgt in einem Rastergenerator (14), und die beiden Ablenkeinheften (9) und (13) sind über eine Einheit (15) zur Variation der Vergrößerung miteinander verbunden. Im Vakuum befindet sich seitlich der gravierten Näpfchen eine Sonde (16), welche die von der Druckformoberfläche ausgehenden Sekundärelektronen und reflektierten Elektronen auffängt und an einen Videoverstärker (17) weitergibt, von dem aus die Helligkeitssteuerung der Bildröhre (12) erfolgt. Das Abtastraster ist auf dem Bildschirm der Bildröhre (12) dargestellt.

Figur 2 zeigt in detaillierterer Form das Elektronenstrahlerzeugungssystem und den Strahlengang für die verschiedenen Betriebsarten, Gravur- und Mikroskopbetrieb, wobei das eigentliche Elektronenstrahlerzeugungssystem aus Kathode, Wehnelt und Anode sowie die Ablenkspulen der Übersichtlichkeit halber weggelassen wurden. Das erste Linsensystem (7), das eine erste Verkleinerung herbeiführt, besteht in der Praxis aus zwei Linsen (71) und (72), und für die Betriebsart Gravur ist eine weitere Linse (73) innerhalb der Linse (71) vorgesehen. Im folgenden werden anhand der eingezeichneten Strahlengänge (30), (31) und (32) drei Betriebsfälle erläutert nämlich, Strahlengang (30), Gravur eines großen Näpfchens, Strahlengang (31), Gravur eines kleinen Näpfchens und Strahlengang (32), Mikroskopbetrieb.

### 1. Gravurbetrieb

Das Linsensystem (71), (72) und (73) bildet eine variable Verkleinerungsstufe, wobei die schematisch dargestellte Strahlungsquelle bei maximaler Anspannung der Linse 12-mal und bei nicht angespannter Linse (73) 3-mal verkleinert wird. Die Aperturblende 8 wird so dimensioniert, daß ein Winkel ao von 0,08 rd gegeben ist, wodurch sich ein Öffnungsfehlerscheibchen von 25 µm Durchmesser ergibt. Die Linse (10) macht eine 4-fache Verkleinerung, und die Linse (101) dient zur Fokussierung und Defokussierung des Strahls, wodurch Näpfchen erzeugt werden. Bei fokussiertem Strahl tritt ein Bearbeitungseffekt auf, bei defokussiertem Strahl nicht. Wie bereits erwähnt, wird zur Gravur großer Näpfchen der Strahlengang (30) eingestellt, wobei der Strahl am Auftreffpunkt einen Durchmesser von etwa 100 µm hat und einen Strahlstrom im Bearbeitungsfleck von 50 mA aufweist.

Der Strahlengang (31) dient zur Herstellung kleiner Näpfchen. Der Strahl hat am Auftreffpunkt einen Durchmesser von etwa 20 µm, und der Strom im Fleck beträgt 3 mA. Durch unterschiedliche Anspannung der dynamischen Linse (73) wird die tonwertabhängige Variation der Näpfchengröße vorgenommen.

Bei der Betriebsart Gravur erzeugt das in Figur 1 dargestellte Ablenksystem (9) eine Strahlmitführung zur Zylinderrotation, damit der Strahl bei rotierendem Zylinder immer auf die gleiche Stelle trifft.

Beim Gravurbetrieb und auch beim Mikroskopbetrieb wird mit einer Beschleunigungsspannung von 50 KV gearbeitet, und der aus der Kathode austretende Strahl hat eine Stromstärke von ca. 50 mA.

### 2. Mikroskopbetrieb

Die dynamische Linse (73) ist abgeschaltet. Die statische Linse (71) ist stärker erregt, und die Verkleinerung der Strahlungsquelle beträgt ca. 250.

Es wird mit einer kleineren Aperturblende (8'), die in der Figur gestrichelt gezeichnet ist, gearbeitet, welche zu diesem Zweck in den Strahlengang geschwenkt wird. Die Apertur dieser Blende beträgt α₁ = 0,025 rd. Dies ergibt ein Öffnungsfehlerscheibchen von ca. 1 µm.

Die Linse (10) bleibt nahezu unverändert, und die dynamische Fokuslinse (101) ist abgeschaltet.

Durch diese Modifikation ergibt sich der Strahlengang (32), wobei die Linse (10) lediglich zur Scharfstellung dient. Der Sondendurchmesser auf der Zylinderoberfläche beträgt 1 bis 1,5 µm.

Das in Figur 1 gezeigte Ablenksystem (9) dient zur Erzeugung des Abtastrasters entsprechend der Zeilen- und Bildfrequenz der Bildröhre (12). Das abgetastete Feld beträgt etwa 1 mm². Wie in Figur 1 beschrieben, ist für den Mikroskopbetrieb ein Sekundärelektronendetektor (16) vorgesehen, der beim Mikroskopbetrieb ebenfalls wie die Blende (8') eingeschwenkt wird. Die Abbildung des Näpfchens auf der Bildröhre erscheint so, als ob die Näpfchen von der Seite beleuchtet worden seien, da der Detektor (16) von einer Seite her auf die Näpfchen der Druckformoberfläche gerichtet ist und die Elektronen, die auf der im Detektor gegenüberliegenden Innenseite der Näpfchen reflektiert werden, am Detektor (16) eine bessere Ausbeute ergeben.

Bei der Durchführung des Verfahrens kann mit stillstehenden Druckformzylindern gearbeitet werden, wobei die gesamte x- und y-Ablenkung für den Scan-Vorgang durch die Ablenksysteme des Elektronenstrahlerzeugungssystems erzeugt werden. Es liegt auch im Rahmen der Erfindung, daß die Abtastung der zu untersuchenden Näpfchen bei rotierendem Druckzylinder erfolgt. Hierbei wird ebenfalls der Elektronenstrahl feinfokussiert, und die sich durch die Drehung des Druckformzylinders und den Vorschub ergebenden einzelnen Bildlinien werden zwischengespeichert und ebenfalls zur Ansteuerung des Monitors benutzt. Solche Zwischenspeicher sind als Bildwiederholspeicher oder sogenannte Refresh-Memories bekannt.

## Patentansprüche

Verfahren zur Kontrolle von elektronenstrahlgravierten Druckformoberflächen, die mittels eines Elektronenstrahlerzeugungssystems hergestellt werden, wobei Gravur und Kontrolle mit demselben Elektronenstrahlerzeugungssystem durchgeführt werden, das eine erste Verkleinerungsstufe (71, 72, 73) und eine zweite Verkleinerungsstufe (10, 101) mit jeweils einer dynamischen Linse (73 bzw. 101), die jeweils innerhalb einer statischen Linse (71, 10) angeordnet ist, sowie eine zwischen den beiden Verkleinerungssystemen angeordnete Aperturblende (8) aufweist, wobei beim Gravurbetrieb näpfchenförmige Vertiefungen (2) in die Druckformoberfläche (1) graviert werden, wobei beim Kontrollbetrieb zur Kontrolle der gravierten Näpfchen (2) der Elektronenstrahlerzeuger in bekannter Weise als Rasterelektronenmikroskop betriewird, indem der Elektronenstrahl (30, 31) bezüglich seiner Intensität und seiner Ablenkparameter auf Mikroskopbetrieb umgeschaltet wird, indem bei den beiden Verkleinerungssystemen die dynamischen Linsen (73 und 101) abgeschaltet werden und anstelle der beim Gravurbetrieb benutzten Aperturblende (8) eine kleinere Aperturblende (8') eingeschwenkt wird und wobei der abzubildende Näpfchenbereich gescannt wird, ein Videosignal zur Ansteuerung einer Elektronenstrahlröhre (12) eines Monitors aus den durch den Strahl erzeugten Sekundärelektronen, mittels eines Sekundärelektronenvervielfachers (16) gewonnen wird und der Elektronenstrahlröhre (12), die bezüglich ihrer Strahlenablenkung mit dem Elektronenstrahlerzeuger synchronisiert ist, zur Sichtbarmachung der Näpfchen (2) zugeführt wird.

## Claims

A method for checking electron beam engraved printing block surfaces which are produced by means of an electron beam generating system, the engraving and checking being carried out by the same electron beam generating system, which has a first reduction stage (71, 72, 73) and a second reduction stage (10, 101) of which each comprises a dynamic lens (73 or 101) which are arranged respectively within a static lens (71, 10) as well as an aperture shutter (8) arranged between the two reduction systems, small cup-shaped depressions (2) being engraved into the printing block surface (1) during the engraving operation, the electron beam generator being operated in known manner as a screen electron microscope during the checking operation for checking the engraved small cups (2), by causing the electron beam (30, 31) to be switched over to microscopy operation with respect to its intensity and its deflection parameters, by deactivating the dynamic lenses (73 and 101) in the two reduction systems and by inserting a smaller aperture shutter (8') instead of the aperture shutter (8) utilised during the engraving operation and scanning the area of small cups which is to be depicted, obtaining a video signal by means of a secondary electron multiplier (16) from the secondary electrons generated by the beam for energising an electron beam tube (12) of a monitor and feeding said signal to the electron beam tube (12) which is synchronised with the electron beam generator with respect to its beam deflection, to make the small cups (2) visible.

## Revendications

Procédé de contrôle de surfaces d'impression gravées à l'aide d'un faisceau électronique et réalisées à l'aide d'un système générateur de faisceaux électroniques; la gravure et le contrôle sont effectués avec le même système générateur de faisceaux électroniques, qui comporte un premier étage de réduction (71, 72, 73) et un second étage de réduction (10, 101) avec chacun une lentille dynamique (73 ou 101) disposée respectivement à l'intérieur d'une lentille statique (71, 10), ainsi qu'un diaphragme d'ouverture (8) disposé entre les deux systèmes de réduction, procédé caractérisé en ce que:
- des cavités en forme de coupelles (2) sont gravées sur la surface d'impression (1) pendant le fonctionnement en gravure, et
le générateur de faisceaux d'électrons est, d'une façon connue, exploité en tant que microscope électronique de trame lors du fonctionnement en contrôle pour contrôler les coupelles gravées; en ce que le faisceau d'électrons (30, 31) est commuté sur le fonctionnement en microscope en ce qui concerne son intensité et ses paramètres de déviation, en ce que dans les deux systèmes de réduction, les lentilles dynamiques (73 et 101) sont mises hors circuit et au lieu du diaphragme d'ouverture (8) utilisé lors du fonctionnement en gravure, un plus petit diaphragme d'ouverture (8') est introduit et la zone des coupelles à reproduire est balayée; un signal vidéo pour commander un tube cathodique (12) d'un récepteur de contrôle est obtenu au moyen d'un multiplicateur d'électrons secondaires (16) à partir des électrons secondaires produits par le faisceau, et ce signal est appliqué au tube cathodique (12) qui, en ce qui concerne la déviation du faisceau est synchronisé avec le générateur de faisceaux d'électrons, pour visualiser les coupelles (2).
